# FASCICULE DE BREVET EUROPEEN

(11) **EP 4 457 461 B1**
(45) Date de publication et mention de la délivrance du brevet: **18.02.2026**
(21) Numéro de dépôt: 22844167.1
(22) Date de dépôt: 23.12.2022
(51) Int. Cl.: F23D 14/02, F23D 14/58

(54) **INSTALLATION COMPRENANT UN BRÛLEUR À PRÉMÉLANGE**
ANLAGE MIT VORMISCHBRENNER
INSTALLATION COMPRISING A PREMIXING BURNER

(30) Priorité: 30.12.2021 FR 2114684
(43) Date de publication de la demande: 06.11.2024
(73) Titulaire: Fives Pillard, 13013 Marseille, 13e Arrondissement (FR)
(72) Inventeur: ANTON, Axel, 13013 MARSEILLE (FR); SAID, Fouad, 13013 MARSEILLE (FR); LAROCHE, Pascal, 13013 MARSEILLE (FR)
(74) Mandataire: Novagraaf Group
(86) Numéro de dépôt international: PCT/EP2022/087820
(87) Numéro de publication internationale: WO 2023/126372

(56) Documents cités:
- EP-A1- 3 396 252
- EP-A2- 1 391 652
- US-A- 5 573 391

## Description

### Domaine technique de l'invention

L'invention concerne le domaine des brûleurs agencés dans des chambres de combustion à faible émission d'oxydes d'azote.

### Arrière-plan technique

Il existe de nombreuses applications dans lesquelles on retrouve des brûleurs associés à des chambres de combustion exiguës. C'est par exemple le cas des chaudières.

Dans ces chambres de combustion où le volume est restreint, le foyer, siège de la combustion, présente des dimensions réduites et sa charge volumique est alors particulièrement élevée.

Dans ces conditions difficiles, la maîtrise des émissions d'oxydes d'azote est un enjeu important.

Afin de réduire les rejets d'oxydes d'azote, les constructeurs ont mis en place des systèmes de recirculation de fumées. Ces systèmes ont pour fonction de recycler une partie des fumées pour appauvrir le comburant en oxygène afin de réduire la production d'oxydes d'azote.

Bien que ces systèmes aient prouvé leur efficacité, ils génèrent d'autres inconvénients.

La fonction de recirculation des fumées complexifie l'architecture de ces installations. En effet, elles doivent contenir un réseau de gaines spécifiques et un dispositif de ventilation adapté. Les installations sont alors plus encombrantes et plus onéreuses à l'achat.

La fonction de recirculation des fumées induit une surconsommation énergétique, car le dispositif de ventilation est énergivore et consomme de l'électricité. De plus, la réaction de combustion est affectée par les fumées recirculées, ce qui grève l'efficacité de l'installation.

L'enjeu pour les utilisateurs est donc de s'affranchir de ces inconvénients en disposant d'installations dénuées de systèmes de recirculation des fumées, tout en bénéficiant de faibles émissions d'oxydes d'azote.

### Résumé de l'invention

A cet effet, il est proposé en premier lieu un brûleur à à prémélange selon la revendication 1.

La demanderesse a déterminé qu'un angle α périphérique compris dans cet intervalle permet de réduire les émissions d'oxydes d'azote et ceci sans l'usage d'un système de recirculation.

Diverses caractéristiques supplémentaires peuvent être prévues seules ou en combinaison :
- les angles α et β sont mesurés selon le sens antihoraire ;
- l'angle α périphérique est compris entre 30° et 70° ;
- brûleur dans lequel :
- celui-ci comprend un système d'injection de combustible agencé dans la zone linéaire de prémélange à une distance V d'injection combustible mesurée depuis l'extrémité distale, ladite distance V d'injection combustible étant au minimum égale à 0,5e ;
- la zone linéaire de prémélange est raccordée de façon fluidique à une alimentation de comburant ;
- la virole centrale comprend une première portion d'extrémité annulaire définissant un premier diamètre D1 d'extrémité et agencée en aval de la première portion inclinée selon le sens de déplacement du comburant, la virole périphérique comprend une deuxième portion d'extrémité définissant un deuxième diamètre D2 d'extrémité et agencée en aval de la deuxième portion inclinée selon le sens de déplacement du comburant, brûleur dans lequel la première portion d'extrémité et la deuxième portion d'extrémité sont sensiblement parallèles à l'axe central longitudinal du bruleur et définissent ensemble un conduit d'extrémité apte à éjecter au moins une partie du mélange de combustible et de comburant hors du brûleur selon une direction sensiblement parallèle à l'axe central longitudinal ;
- la première portion d'extrémité présente une première longueur L1 d'extrémité mesurée selon l'axe longitudinal, la deuxième portion d'extrémité présente une deuxième longueur L2 d'extrémité mesurée selon l'axe central longitudinal, la première longueur L1 d'extrémité étant inférieure ou égale à la deuxième longueur L2 d'extrémité.

Il est proposé en deuxième lieu une installation comprenant un brûleur tel que précédemment décrit et une chambre de combustion délimitée latéralement par une paroi, cette paroi comprenant une ouverture par laquelle est apte à être inséré le brûleur dans ladite chambre de combustion, installation dans laquelle une extrémité longitudinale de la virole périphérique située dans la chambre de combustion, est agencée à une première longueur K1 d'insertion mesurée depuis l'ouverture et selon l'axe central longitudinal.

Diverses caractéristiques supplémentaires peuvent être prévues seules ou en combinaison :
- le brûleur comprend des dispositifs d'injection de combustible agencés dans la virole périphérique, lesdits dispositifs d'injection de combustible étant aptes à injecter du combustible par une extrémité d'injection, l'extrémité longitudinale et l'extrémité d'injection étant distantes l'une de l'autre d'une longueur N de décalage comprise entre 0 et K1 et mesurée selon l'axe central longitudinal, l'extrémité d'injection étant agencée en amont de l'extrémité longitudinale selon le sens de déplacement du comburant ;
- deux dispositifs d'injection de combustible opposés par un centre du brûleur sont distants d'une distance U, ladite distance U étant comprise entre D2+D3 et une distance Df de la paroi correspondant à un diamètre équivalent de ladite paroi et D3 correspondant à un diamètre d'injection des dispositifs d'injection.

### Brève description des figures

D'autres caractéristiques et avantages de l'invention apparaitront au cours de la lecture de la description détaillée qui va suivre pour la compréhension de laquelle on se reportera au dessin annexé dans lequel :
[Fig.1] la [Fig.1] est une vue en coupe d'une installation et d'un brûleur selon l'invention.

### Description détaillée de l'invention

Sur la [Fig.1] est représentée une installation 1 comprenant brûleur 2 et une chambre 3 de combustion.

Le brûleur 2 est du type à prémélange. Ceci signifie que du comburant et du combustible sont mélangés à l'intérieur du brûleur 2. Le brûleur 2 est par conséquent configuré pour être alimenté en comburant et en combustible. Le brûleur 2 est apte et est inséré dans la chambre 3 de combustion.

Le brûleur 2 comprend :
- une virole 4 centrale annulaire, et
- une virole 5 périphérique annulaire.

La virole 4 centrale est agencée dans la virole 5 périphérique de sorte à former une espace 6 annulaire entre celles-ci. Le brûleur 2 comprend au moins une injection de combustible et au moins une injection de comburant dans l'espace 6 annulaire. Ainsi un prémélange du combustible et du comburant est effectué dans l'espace 6 annulaire.

La virole 5 périphérique comporte une deuxième portion 8 inclinée. La deuxième portion 8 inclinée définit un angle α périphérique avec un axe C central longitudinal du brûleur 2.

La virole 4 centrale comporte une première portion 7 inclinée. La première portion 7 inclinée définit un angle β central avec l'axe C central longitudinal. L'angle β central a une valeur comprise entre 0° et α°.

Ainsi qu'on peut le voir sur la [Fig.1], la première portion 7 inclinée et la deuxième portion 8 inclinée définissent ensemble une zone 26 convergente. La zone 26 convergente permet ainsi au mélange de combustible et comburant d'être orienté en direction de l'axe C central longitudinal.

Ce brûleur 2, notamment en raison des angles α, β périphérique et central définissant la zone 26 convergente, permet de réduire la production d'oxydes d'azote.

Avantageusement, les angles α et β périphérique et central, sont mesurés selon le sens antihoraire ou trigonométrique. Ainsi, il est possible d'obtenir la zone 26 convergente.

Avantageusement l'angle α périphérique est compris entre 30° et 70°. La demanderesse a déterminé qu'un angle α périphérique compris dans cet intervalle permet de réduire les émissions d'oxydes d'azote et ceci sans l'usage d'un système de recirculation.

Avantageusement, la virole 4 centrale comporte une première portion 9 linéaire. La première portion 9 linéaire est sensiblement parallèle à l'axe C central longitudinal et est située en amont de la première portion 7 inclinée selon le sens de déplacement du comburant.

Le sens de déplacement du comburant est représenté par une flèche F sur la [Fig.1].

La virole 5 périphérique est munie d'une deuxième portion 10 linéaire. La deuxième portion 10 linéaire est sensiblement parallèle à l'axe C central longitudinal et est située en amont de la deuxième portion 8 inclinée selon le sens de déplacement du comburant. La deuxième portion 10 linéaire de la virole 5 périphérique est située en regard de première portion 9 linéaire de la virole 4 centrale.

L'espace 6 annulaire comporte ainsi une zone linéaire 11 de prémélange. La zone linéaire 11 de prémélange est délimitée transversalement, c'est-à-dire selon une direction perpendiculaire à l'axe C central longitudinal, par la première portion 9 linéaire d'une part, et par la deuxième portion 10 linéaire d'autre part.

La zone linéaire 11 de prémélange est définie par une longueur H linéaire mesurée selon l'axe C central longitudinal et par un espacement e mesuré entre la première portion 9 linéaire et la deuxième portion 10 linéaire selon une direction transversale perpendiculaire à l'axe C central longitudinal. L'espacement e est donc mesuré entre la virole 5 périphérique et la virole 4 centrale. Dans la zone linéaire 11 de prémélange, l'espacement e est constant le long de la longueur H linéaire.

Ainsi la zone linéaire 11 de prémélange est délimitée longitudinalement, c'est-à-dire selon l'axe C central longitudinal, par une extrémité 12 proximale et par une extrémité 13 distale. L'extrémité 12 proximale est située du côté de la zone 26 convergente, c'est-à-dire, que l'extrémité 12 proximale est celle qui se situe le plus près de la zone 26 convergente. L'extrémité 13 distale est opposée à l'extrémité 12 proximale et est par conséquent plus éloignée de la zone 26 convergente.

La zone linéaire 11 de prémélange ainsi agencée, permet de réaliser un prémélange de bonne qualité. Ainsi la production d'oxydes d'azote est réduite.

Avantageusement, la longueur H linéaire est définie de sorte qu'elle soit au moins égale à trois fois l'espacement e. La demanderesse a ainsi déterminé qu'une telle longueur H linéaire permet d'obtenir un prémélange suffisamment homogène réduisant ainsi la production d'oxydes d'azote par le brûleur 2.

Avantageusement, le brûleur 2 comprend un système 14 d'injection de combustible. Le système 14 d'injection de combustible est agencé de sorte à injecter du combustible dans la zone linéaire 11 de prémélange. Le système 14 d'injection de combustible est situé à une distance d'injection combustible V mesurée depuis l'extrémité 13 distale et selon l'axe central longitudinal. La distance V est au minimum égale à 0,5e.

En positionnant le système 14 d'injection de combustible, à distance de l'extrémité 13 distale dans la zone linéaire 11 de prémélange, le flux de comburant entre l'extrémité 13 distale et le système 14 d'injection de combustible, a le temps de se stabiliser ce qui améliore par la suite la qualité du prémélange et permet de réduire la production d'oxydes d'azote.

Avantageusement, la zone linéaire 11 de prémélange est raccordée de façon fluidique à un manchon 27 d'alimentation en comburant. L'espace 6 annulaire est ainsi alimenté en comburant, en l'espèce de l'air, qui peut être mélangé avec un carburant, en l'espèce du gaz hydrocarbure.

Avantageusement, la virole 4 centrale comprend une première portion d'extrémité annulaire. La première portion 15 d'extrémité est agencée en aval de la première portion 7 inclinée, selon le sens de déplacement du comburant. La première portion 15 d'extrémité définit un premier diamètre D1 d'extrémité.

La virole 5 périphérique comprend une deuxième portion 16 d'extrémité annulaire. La deuxième portion 16 d'extrémité est agencée en aval de la deuxième portion 8 inclinée, selon le sens de déplacement du comburant. La deuxième portion 16 d'extrémité définit un deuxième diamètre D2 d'extrémité.

Il est à noter que le premier diamètre D1 d'extrémité est mesuré depuis une face externe de la virole centrale et que le deuxième diamètre D2 d'extrémité est mesuré depuis une face interne de la virole périphérique.

La première portion 15 d'extrémité et la deuxième portion 16 d'extrémité sont sensiblement parallèles à l'axe central longitudinal. La première portion 15 d'extrémité et la deuxième portion 16 d'extrémité forment ensemble un conduit 17 d'extrémité. Le conduit 17 d'extrémité permet ainsi d'éjecter une partie du mélange de combustible et de comburant hors du brûleur 2 selon une direction sensiblement parallèle à l'axe C central longitudinal. Ceci permet d'obtenir une flamme stable tout en réduisant la production d'oxydes d'azote.

La première portion 15 d'extrémité présente une première longueur L1 d'extrémité. La deuxième portion 16 d'extrémité présente une deuxième longueur L2 d'extrémité. Les longueurs L1, L2 d'extrémité sont mesurées selon l'axe C central longitudinal. La première longueur L1 d'extrémité est inférieure ou égale à la deuxième longueur L2 d'extrémité. Ceci permet d'obtenir un bon compromis entre stabilité de la flamme et faible production d'oxydes d'azote.

Avantageusement, la virole 4 centrale comprend des tubes 24 d'alimentation de combustible débouchant sur une extrémité 25 centrale et apte à injecter du combustible par cette extrémité 25 centrale.

Ainsi que précédemment évoqué, l'installation 1 comprend une chambre 3 de combustion.

La chambre 3 de combustion est délimitée latéralement par une paroi 18. La paroi 18 comprend une ouverture 19 par laquelle est apte à être inséré le brûleur 2 dans la chambre 3 de combustion. Une extrémité 20 longitudinale de la virole 5 périphérique est située dans la chambre 3 de combustion. L'extrémité 20 longitudinale est agencée à une première longueur K1 d'insertion mesurée depuis l'ouverture 19 et selon l'axe C central longitudinal.

Avantageusement, le brûleur 2 comprend des dispositifs 21 d'injection de combustible. Les dispositifs 21 d'injection de combustible sont agencés dans la virole 5 périphérique. Les dispositifs 21 d'injection de combustible sont aptes à injecter du combustible par une extrémité 22 d'injection.

L'extrémité 20 longitudinale et l'extrémité 22 d'injection sont distantes l'une de l'autre d'une longueur N de décalage comprise entre 0 et la première longueur K1 d'insertion. La longueur N de décalage est mesurée selon l'axe C central longitudinal, et l'extrémité 22 d'injection est agencée en amont de l'extrémité 20 longitudinale selon le sens de déplacement du comburant. Ceci permet de retarder l'allumage du combustible et donc permet une recirculation des fumées de combustion, ce qui réduit la production d'oxydes d'azote.

Les dispositifs 21 d'injection de combustible sont agencés de manière annulaire dans la virole 5 périphérique. On définit une distance U qui correspond à la longueur séparant deux dispositifs 21 d'injection de combustible opposés l'un à l'autre par un centre G du brûleur 2. Les dispositifs 21 d'injection de combustible présentent un diamètre D3 d'injection. La distance U est comprise entre D2 + D3 et un diamètre équivalent Df de la paroi 18 de la chambre 3 de combustion.

Le diamètre équivalent est une notion mathématique permettant de caractériser sous la forme d'un cercle et donc d'un diamètre du cercle, une forme quelconque.

Dans le cas présent, la chambre 3 de combustion peut avoir trois formes différentes :
- un cercle, dans ce cas, le diamètre équivalent est le diamètre du cercle,
- un carré, dans ce cas, le diamètre équivalent est le diamètre du cercle passant par le centre de chaque côté dudit carré,
- un rectangle, dans ce cas, le diamètre équivalent est le diamètre du cercle passant par le centre de chaque côté les plus longs dudit rectangle.

Une telle distance U permet d'obtenir une faible production d'oxydes d'azote. En particulier lorsque la distance U est proche de la valeur du diamètre équivalent Df, les émissions d'oxydes d'azote sont particulièrement faibles.

Avantageusement, la virole 5 périphérique comprend un décroché 23 annulaire. Le décroché 23 annulaire comporte des logements dans lesquels est inséré un dispositif 21 d'injection de combustible. Dans la zone où se situe le décroché 23, la virole 5 périphérique présente avantageusement un diamètre D4 extérieure supérieur au diamètre de ladite virole 5 périphérique dans la zone linéaire 11 de prémélange. Ceci permet de déporter les dispositifs 21 d'injection de combustible en les éloignant de l'axe C central longitudinal et permet ainsi leur refroidissement.

## Revendications

1. Brûleur (2) à prémélange, destiné à être monté dans une chambre (3) de combustion, ledit brûleur (2) étant configuré pour être alimenté en comburant et en combustible, ce brûleur comprenant :
- une virole (4) centrale annulaire, et
- une virole (5) périphérique annulaire, la virole (4) centrale étant agencée dans la virole (5) périphérique de sorte à former un espace (6) annulaire entre lesdites viroles (4, 5) centrale et périphérique,
le brûleur (2) comprenant au moins une injection de combustible et au moins une injection de comburant dans l'espace (6) annulaire de sorte à pré-mélanger le combustible et le comburant dans ledit espace (6) annulaire, brûleur (2) dans lequel :
- la virole (5) périphérique comporte une deuxième portion (8) inclinée définissant un angle α périphérique avec un axe (C) central longitudinal dudit brûleur (2), et
- la virole (4) centrale comporte une première portion (7) inclinée définissant un angle β central avec l'axe (C) central longitudinal, l'angle β central étant compris entre 0° et α° et comporte une première portion (9) linéaire sensiblement parallèle à l'axe (C) central longitudinal située en amont de la première portion (7) inclinée selon le sens de déplacement du comburant,
- la virole (5) périphérique comporte une deuxième portion (10) linéaire sensiblement parallèle à l'axe central (C) longitudinal située en amont de la deuxième portion (8) inclinée, ladite deuxième portion (10) linéaire étant agencée en regard de la première portion (9) linéaire, brûleur (2) dans lequel la première portion (7) inclinée et la deuxième portion (8) inclinée définissent une zone (26) convergente de sorte que le combustible et le comburant sont orientés en direction de l'axe (C) central longitudinal, et dans lequel, l'espace (6) annulaire comporte une zone linéaire (11) de prémélange délimitée transversalement par la première portion (9) linéaire et la deuxième portion (9) linéaire, ladite zone linéaire (11) de prémélange ayant une longueur H linéaire mesurée selon l'axe (C) central longitudinal et un espacement e mesuré entre la première portion (9) linéaire de la virole (4) centrale et la deuxième (10) portion linéaire de la virole (5) périphérique selon une direction perpendiculaire à l'axe (C) central longitudinal, ledit espacement e étant constant le long de la longueur H linéaire, ladite zone linéaire (11) de prémélange étant délimitée longitudinalement par une extrémité (12) proximale située du côté de la zone (26) convergente et par une extrémité (13) distale opposée à l'extrémité (12) proximale selon l'axe (C) central longitudinal, et dans lequel, la longueur H linéaire est au minimum égale à 3e.

2. Brûleur (2) selon la revendication 1 dans lequel, les angles α et β sont mesurés selon le sens anti horaire.

3. Brûleur (2) selon la revendication 1 dans lequel, l'angle α périphérique est compris entre 30° et 70°.

4. Brûleur (2) selon l'une des revendications 1 à 3 dans lequel celui-ci comprend un système (14) d'injection de combustible agencé dans la zone linéaire (11) de prémélange à une distance V d'injection combustible mesurée depuis l'extrémité (13) distale, ladite distance V d'injection combustible étant au minimum égale à 0,5e.

5. Brûleur (2) selon l'une quelconque des revendications 1 à 4 dans lequel, la zone linéaire (11) de prémélange est raccordée de façon fluidique à une alimentation de comburant.

6. Brûleur (2) selon l'une quelconque des revendications 1 à 5 dans lequel, la virole (4) centrale comprend une première portion (15) d'extrémité annulaire définissant un premier diamètre D1 d'extrémité et agencée en aval de la première portion (7) inclinée selon le sens de déplacement du comburant, la virole (5) périphérique comprend une deuxième portion (16) d'extrémité définissant un deuxième diamètre D2 d'extrémité et agencée en aval de la deuxième portion (8) inclinée selon le sens de déplacement du comburant, brûleur (2) dans lequel la première portion (15) d'extrémité et la deuxième portion (16) d'extrémité sont sensiblement parallèles à l'axe (C) central longitudinal du bruleur (2) et définissent ensemble un conduit (17) d'extrémité apte à éjecter au moins une partie du mélange de combustible et de comburant hors du brûleur (2) selon une direction sensiblement parallèle à l'axe (C) central longitudinal.

7. Brûleur (2) selon la revendication 6 dans lequel, la première portion (15) d'extrémité présente une première longueur L1 d'extrémité mesurée selon l'axe longitudinal, la deuxième portion (16) d'extrémité présente une deuxième longueur L2 d'extrémité mesurée selon l'axe (C) central longitudinal, la première longueur L1 d'extrémité étant inférieure ou égale à la deuxième longueur L2 d'extrémité.

8. Installation (1) comprenant un brûleur (2) selon l'une quelconque des revendications 1 à 7 et une chambre (3) de combustion délimitée latéralement par une paroi (18), cette paroi (18) comprenant une ouverture (19) par laquelle est apte à être inséré le brûleur (2) dans ladite chambre (3) de combustion, installation (1) dans laquelle une extrémité (20) longitudinale de la virole (5) périphérique située dans la chambre (3) de combustion, est agencée à une première longueur K1 d'insertion mesurée depuis l'ouverture (19) et selon l'axe (C) central longitudinal.

9. Installation (1) selon la revendication 8 dans laquelle, le brûleur (2) comprend des dispositifs (21) d'injection de combustible agencés dans la virole (5) périphérique, lesdits dispositif (21) d'injection de combustible étant aptes à injecter du combustible par une extrémité (22) d'injection, l'extrémité (20) longitudinale et l'extrémité (22) d'injection étant distantes l'une de l'autre d'une longueur N de décalage comprise entre 0 et K1 et mesurée selon l'axe (C) central longitudinal, l'extrémité (22) d'injection étant agencée en amont de l'extrémité (20) longitudinale selon le sens de déplacement du comburant.

10. Installation (1) selon l'une quelconque des revendications 8 ou 9 dans laquelle, deux dispositifs (21) d'injection de combustible opposés par un centre (G) du brûleur (2) sont distants d'une distance U, ladite distance U étant comprise entre D2+D3 et une distance Df de la paroi (18) correspondant à un diamètre équivalent de ladite paroi (18) et D3 correspondant à un diamètre d'injection des dispositifs d'injection.

## Patentansprüche

1. Brenner (2) mit Vormischung, der dazu bestimmt ist, in einer Brennkammer (3) montiert zu werden, wobei der Brenner (2) konfiguriert ist, um mit Oxidationsmittel und Brennstoff versorgt zu werden, wobei dieser Brenner umfasst:
- einen zentralen ringförmigen Mantel (4), und
- einen ringförmigen peripheren Mantel (5), wobei der zentrale Mantel (4) in dem peripheren Mantel (5) angeordnet ist, so dass ein ringförmiger Raum (6) zwischen dem zentralen und peripheren Mantel (4, 5) gebildet wird,
den Brenner (2), umfassend mindestens eine Brennstoffeinspritzung und mindestens eine Oxidationsmitteleinspritzung in den ringförmigen Raum (6), um den Brennstoff und das Oxidationsmittel in dem ringförmigen Raum (6) vorzumischen, Brenner (2), wobei:
- der periphere Mantel (5) einen zweiten geneigten Abschnitt (8) aufweist, der einen peripheren Winkel α mit einer zentralen Längsachse (C) des Brenners (2) definiert, und
- der zentrale Mantel (4) einen ersten geneigten Abschnitt (7) aufweist, der einen zentralen Winkel β mit der zentralen Längsachse (C) definiert, wobei der zentrale Winkel β zwischen 0° und α° liegt und einen ersten linearen Abschnitt (9) aufweist, der im Wesentlichen parallel zur zentralen Längsachse (C) ist und stromaufwärtig des ersten geneigten Abschnitts (7) gemäß der Bewegungsrichtung des Oxidationsmittels angeordnet ist,
- der periphere Mantel (5) einen zweiten linearen Abschnitt (10) aufweist, der im Wesentlichen parallel zur zentralen Längsachse (C) ist und stromaufwärtig des zweiten geneigten Abschnitts (8) angeordnet ist, wobei der zweite lineare Abschnitt (10) in Bezug auf den ersten linearen Abschnitt (9) angeordnet ist, Brenner (2), wobei der erste geneigte Abschnitt (7) und der zweite geneigte Abschnitt (8) eine konvergente Zone (26) definieren, so dass der Brennstoff und das Oxidationsmittel in Richtung der zentralen Längsachse (C) ausgerichtet sind, und wobei der ringförmige Raum (6) eine lineare Vormischzone (11) aufweist, die transversal durch den ersten linearen Abschnitt (9) und den zweiten linearen Abschnitt (9) begrenzt ist, wobei die lineare Vormischzone (11) eine lineare Länge H aufweist, die entlang der zentralen Längsachse (C) gemessen wird, und einen Abstand e, der zwischen dem ersten linearen Abschnitt (9) des zentralen Mantels (4) und dem zweiten linearen Abschnitt (10) des peripheren Mantels (5) in einer zur zentralen Längsachse (C) senkrechten Richtung gemessen wird, wobei der Abstand e entlang der linearen Länge H konstant ist, wobei die lineare Vormischzone (11) longitudinal durch ein proximales Ende (12), das auf der Seite der konvergenten Zone (26) angeordnet ist, und durch ein distales Ende (13), das dem proximalen Ende (12) entlang der zentralen Längsachse (C) gegenüberliegt, begrenzt ist, und wobei die lineare Länge H mindestens gleich 3e ist.

2. Brenner (2) nach Anspruch 1, wobei die Winkel α und β gegen den Uhrzeigersinn gemessen werden.

3. Brenner (2) nach Anspruch 1, wobei der Peripheriewinkel α zwischen 30° und 70° liegt.

4. Brenner (2) nach einem der Ansprüche 1 bis 3, wobei dieser ein Brennstoffeinspritzsystem (14) umfasst, das in der linearen Vormischzone (11) in einem Brennstoffeinspritzabstand V angeordnet ist, der vom distalen Ende (13) gemessen wird, wobei der Brennstoffeinspritzabstand V mindestens gleich 0,5e beträgt.

5. Brenner (2) nach einem der Ansprüche 1 bis 4, wobei die lineare Vormischzone (11) fluidisch mit einer Oxidationsmittelzufuhr verbunden ist.

6. Brenner (2) nach einem der Ansprüche 1 bis 5, wobei der zentrale Mantel (4) einen ersten ringförmigen Endabschnitt (15) umfasst, der einen ersten Enddurchmesser D1 definiert und stromabwärtig des ersten geneigten Abschnitts (7) gemäß der Bewegungsrichtung des Oxidationsmittels angeordnet ist, wobei der periphere Mantel (5) einen zweiten Endabschnitt (16) umfasst, der einen zweiten Enddurchmesser D2 definiert und stromabwärtig des zweiten geneigten Abschnitts (8) gemäß der Bewegungsrichtung des Oxidationsmittels angeordnet ist, Brenner (2), wobei der erste Endabschnitt (15) und der zweite Endabschnitt (16) im Wesentlichen parallel zur zentralen Längsachse (C) des Brenners (2) sind und zusammen einen Endkanal (17) definieren, der geeignet ist, mindestens einen Teil des Gemischs aus Brennstoff und Oxidationsmittel aus dem Brenner (2) gemäß einer Richtung auszustoßen, die im Wesentlichen parallel zur zentralen Längsachse (C) ist.

7. Brenner (2) nach Anspruch 6, wobei der erste Endabschnitt (15) eine erste Endlänge L1 aufweist, die entlang der Längsachse gemessen wird, der zweite Endabschnitt (16) eine zweite Endlänge L2 aufweist, die entlang der zentralen Längsachse (C) gemessen wird, wobei die erste Endlänge L1 kleiner oder gleich der zweiten Endlänge L2 ist.

8. Anlage (1), umfassend einen Brenner (2) nach einem der Ansprüche 1 bis 7 und eine Brennkammer (3), die seitlich durch eine Wand (18) begrenzt ist, wobei diese Wand (18) eine Öffnung (19) umfasst, durch die der Brenner (2) in die Brennkammer (3) eingesetzt werden kann, Anlage (1), wobei ein in der Brennkammer (3) angeordnetes longitudinales Ende (20) des peripheren Mantels (5) in einer ersten Einführlänge K1 angeordnet ist, die von der Öffnung (19) aus und entlang der zentralen Längsachse (C) gemessen wird.

9. Anlage (1) nach Anspruch 8, wobei der Brenner (2) Vorrichtungen (21) zur Brennstoffeinspritzung umfasst, die in dem peripheren Mantel (5) angeordnet sind, wobei die Vorrichtungen (21) zur Brennstoffeinspritzung geeignet sind, Brennstoff durch ein Einspritzende (22) einzuspritzen, wobei das longitudinale Ende (20) und das Einspritzende (22) voneinander um eine Versatzlänge N zwischen 0 und K1 beabstandet sind und entlang der zentralen Längsachse (C) gemessen werden, wobei das Einspritzende (22) stromaufwärtig des longitudinalen Endes (20) gemäß der Bewegungsrichtung des Oxidationsmittels angeordnet ist.

10. Anlage (1) nach einem der Ansprüche 8 oder 9, wobei zwei Brennstoffeinspritzvorrichtungen (21), die durch ein Zentrum (G) des Brenners (2) gegenüberliegend angeordnet sind, um eine Entfernung U voneinander beabstandet sind, wobei die Entfernung U zwischen D2 + D3 und einer Entfernung Df der Wand (18) liegt, die einem äquivalenten Durchmesser der Wand (18) entspricht, und D3 einem Einspritzdurchmesser der Einspritzvorrichtungen entspricht.

## Claims

1. Premix burner (2) to be mounted in a combustion chamber (3), said burner (2) being configured to be supplied with oxidant and fuel, this burner comprising:
- an annular central shell (4), and
- an annular peripheral shell (5), the central shell (4) being arranged in the peripheral shell (5) so as to form an annular space (6) between said central and peripheral shells (4, 5),
the burner (2) comprising at least one injection of fuel and at least one injection of oxidant in the annular space (6) so as to premix the fuel and the oxidant in said annular space (6), in which burner (2):
- the peripheral shell (5) comprises a second inclined portion (8) defining a peripheral angle α with a longitudinal central axis (C) of said burner (2), and
- the central shell (4) comprises a first inclined portion (7) defining a central angle β with the longitudinal central axis (C), the central angle β being between 0° and α°, and comprises a first linear portion (9) substantially parallel to the longitudinal central axis (C) and located upstream of the first inclined portion (7) in the direction of movement of the oxidant,
- the peripheral shell (5) comprises a second linear portion (10) substantially parallel to the longitudinal central axis (C) and located upstream of the second inclined portion (8), said second linear portion (10) being arranged facing the first linear portion (9), in which burner (2) the first inclined portion (7) and the second inclined portion (8) define a convergent zone (26) such that the fuel and the oxidant are oriented toward the longitudinal central axis (C), and in which burner the annular space (6) comprises a linear premixing zone (11) delimited transversely by the first linear portion (9) and the second linear portion (9), said linear premixing zone (11) having a linear length H measured along the longitudinal central axis (C) and a spacing e measured between the first linear portion (9) of the central shell (4) and the second linear portion (10) of the peripheral shell (5) in a direction perpendicular to the longitudinal central axis (C), said spacing e being constant over the linear length H, said linear premixing zone (11) being delimited longitudinally by a proximal end (12) located near the convergent zone (26) and by a distal end (13) opposite the proximal end (12) considered along the longitudinal central axis (C), and in which burner the linear length H is at least equal to 3e.

2. Burner (2) according to claim 1, in which the angles α and β are measured in the anti-clockwise direction.

3. Burner (2) according to claim 1, in which the peripheral angle α is between 30° and 70°.

4. Burner (2) according to any of claims 1 to 3, in which said burner comprises a fuel injection system (14) arranged in the linear premixing zone (11) at a fuel injection distance V measured from the distal end (13), said fuel injection distance V being at least equal to 0.5e.

5. Burner (2) according to any one of claims 1 to 4, in which the linear premixing zone (11) is fluidically connected to an oxidant supply.

6. Burner (2) according to any one of claims 1 to 5, in which the central shell (4) comprises a first annular end portion (15) defining a first end diameter D1 and arranged downstream of the first inclined portion (7) in the direction of movement of the oxidant, and the peripheral shell (5) comprises a second end portion (16) defining a second end diameter D2 and arranged downstream of the second inclined portion (8) in the direction of movement of the oxidant, in which burner (2) the first end portion (15) and the second end portion (16) are substantially parallel to the longitudinal central axis (C) of the burner (2) and together define an end duct (17) capable of ejecting at least part of the fuel/oxidant mixture from the burner (2) in a direction substantially parallel to the longitudinal central axis (C).

7. Burner (2) according to claim 6, in which the first end portion (15) has a first end length L1 measured along the longitudinal axis, and the second end portion (16) has a second end length L2 measured along the longitudinal central axis (C), the first end length L1 being less than or equal to the second end length L2.

8. Installation (1) comprising a burner (2) according to any one of claims 1 to 7 and a combustion chamber (3) delimited laterally by a wall (18), this wall (18) comprising an opening (19) through which the burner (2) can be inserted into said combustion chamber (3), in which installation (1) a longitudinal end (20) of the peripheral shell (5) located in the combustion chamber (3) is arranged at a first insertion length K1 measured from the opening (19) and along the longitudinal central axis (C).

9. Installation (1) according to claim 8, in which the burner (2) comprises fuel injection devices (21) arranged in the peripheral shell (5), said fuel injection devices (21) being capable of injecting fuel via an injection end (22), the longitudinal end (20) and the injection end (22) being mutually spaced apart by an offset length N of between 0 and K1 measured along the longitudinal central axis (C), the injection end (22) being arranged upstream of the longitudinal end (20) in the direction of movement of the oxidant.

10. Installation (1) according to either one of claims 8 or 9, in which two fuel injection devices (21) opposite a center (G) of the burner (2) are spaced apart by a distance U, said distance U being between D2+D3 and a distance Df from the wall (18) corresponding to an equivalent diameter of said wall (18) and D3 corresponding to an injection diameter of the injection devices.
